# DEMANDE DE BREVET EUROPEEN

(11) **EP 0 201 381 A1**
(43) Date de publication de la demande: **17.12.1986**
(21) Numéro de dépôt: 86400762.0
(22) Date de dépôt: 09.04.1986
(51) Int. Cl.: B65D 90/62, B65F 1/12

(54) **Conteneur de récupération à fond basculant**

(30) Priorité: 10.04.1985 FR 8505372
(71) Demandeur: Compagnie Industrielle du Papier - C.I.P., F-95140 Garges Les Gonesse (FR)
(72) Inventeur: Guillerme, Didier, F-91830 Le Coudray Montceaux (FR)
(74) Mandataire: Rinuy, Santarelli

(57) **Abrégé**

Un conteneur de récupération à fonds basculant, adapté par exemple à une récupération de vieux papiers, comporte des organes de verrouillage 6 comprenant un organe inerte de verrouillage 6B relié à la paroi de fonds 4 de ce conteneur et un organe actif de verrouillage 6A fixé à la paroi latérale du conteneur, à l'intérieur de celui-ci : cet organe actif est adapté à être manoeuvré par un dispositif de commande à distance au travers d'une ligne de transmission 7 interne au conteneur ; il s'agit de préférence d'une commande pneumatique, par dépression.

## Description

L'invention concerne un conteneur à fond amovible tel qu'on peut en utiliser par exemple pour la récupération de papier ou autres déchets récupérables.

On connaît déjà des conteneurs de récupération, notamment utilisés pour la récupération de verre usagé. Ainsi qu'on le sait ces conteneurs sont disposés de place en place sur des trottoirs ou dans des zones piétonnières. Les objets en verre y sont aisément introduits au travers d'orifices ménagés à la partie supérieure de la paroi latérale de ces conteneurs. Pour permettre une récupération périodique du contenu de ces conteneurs, ceux-ci sont classiquement dotés d'un fond basculant, susceptible d'être verrouillé en configuration d'obturation, notamment pendant que des objets en verre s'y accumulent au cours du temps, mais adapté à venir en une configuration d'effacement dans laquelle ce fond permet un déversement vers le bas de sa charge.

Les conteneurs actuellement connus ont un fond basculant doté d'un verrou dont la configuration, soit de verrouillage, soit de déverrouillage, est commandée par une tige montée pivotante sur ce fond en étant disposée en saillie vers le bas vis-à-vis de celui-ci. En pratique cette tige est rappelée élastiquement en une configuration de déverrouillage dans laquelle elle s'écarte au maximum vis-à-vis de ce fond tandis qu'un effort de rabattement contre le fond amène le verrou en configuration de déverrouillage.

L'encombrement maximum vers le bas que présente une telle tige en configuration de verrouillage facilite l'ouverture automatique du fond du conteneur associé puisqu'il suffit alors d'abaisser ce conteneur jusqu'à faire buter cette tige contre un obstacle quelconque. Une telle disposition s'avère toutefois présenter de nombreux inconvénients, du fait notamment qu'elle favorise des ouvertures intempestives du fond du conteneur dans le cas par exemple où la zone sur laquelle on dépose un tel conteneur après l'avoir vidé n'est pas correctement dégagé et libre de tout déchet ou résidus : on risque que lors d'une manoeuvre ultérieure de soulèvement de ce conteneur en vue de son vidage dans une benne, ce conteneur s'ouvre immédiatement par le fond et se décharge à l'emplacement même où il était posé jusqu'alors. Pour éviter de tels désagréments on a bien proposé de faire reposer de tels conteneurs sur des dalles annulaires en béton mais, outre que c'est coûteux et peu esthétique, cela nécessite un soin accru lors des opérations de pose et de dépose des conteneurs, et il subsiste des risques non négligeables d'ouverture intempestive.

L'invention a pour objet un conteneur de structure simple, offrant une grande facilité de manutention, mais pour lequel les risques d'ouvertum intempestive soient très réduits. L'invention vise en outre à permettre une fermeture fiable et contrôlée du fond basculant sans intervention manuelle directe sur ce fond.

L'invention propose à cet effet un conteneur à fond basculant, du type muni d'ouvertures d'introduction d'objets et comportant une paroi latérale fermée sur erre-même, une paroi de dessus et une paroi de fond articulée sur la paroi latérale, ainsi que des organes complémentaires de verrouillage portés par la paroi de fond et cette paroi latérale, caractérisé en ce que les organes de verrouillage se composent d'un organe actif fixé à la paroi latérale, à l'intérieur du conteneur, et un organe inerte porté par la paroi de fond, cet organe actif, normalement rappelé élastiquement en une configuration de verrouillage, étant relié à une ligne de transmission, interne au conteneur et adaptée à mettre en communication cet organe actif avec un dispositif de commande à distance.

Un conteneur selon l'invention est donc muni d'organes de verrouillage dont la manoeuvre est commandée à l'intérieur du conteneur en réaction à une action physique exercée à distance et qui est transmise à ces organes par une ligne de transmission.

Selon des dispositions préférées de l'invention, cette ligne de transmission débouche dans la paroi de dessus : il s'agit de façon avantageuse d'une canalisation adaptée à transmettre à t'organe actif de verrouillage une variation de pression (par exemple une dépression). Cet organe actif de verrouillage est de préférence un verrou pivotant munis de becs destinés à coopérer respectivement avec l'organe inerte de verrouillage et un poussoir de blocage placé sous le contrôle de la ligne de transmission.

Des objets, caractéristiques et avantages de l'invention ressortent de la description qui suit, donnée à titre d'exemple non limitatif en regard des dessins annexés sur lesquels :
-la figure 1 est une vue en transparence et en perspective d'un conteneur conforme à l'invention,
-la figure 2 est une vue schématique en coupe verticale de la partie supérieure de ce conteneur coiffée par une tête de préhension par dépression,
-les figures 3a à 3c sont des vues - schématiques en coupe verticale illustrant une succession d'états des organes de verrouillage du conteneur lors de l'ouverture puis la fermeture de la paroi de fonds ; et
-les figures 4a à 4c sont des vues - schématiques en coupe verticale illustrant une succession d'états pris par la paroi de fond en vue de son verrouillage sur la paroi latérale du conteneur.

La figure 1 représente un- conteneur 1 comportant de façon classique une paroi latérale 2 refermée sur elle-même raccordée selon son bord supérieur à une paroi de dessus 3 et le long du bord inférieur duquel est articulée une paroi basculante de fond 4.

La paroi latérale 2 comporte ici trois pans verticaux 2A, adaptés par exemple à servir de supports publicitaires, reliés les uns aux autres par des plaques verticales 2B de faible largeur dans lesquelles sont ménagées des ouvertures 2C d'introduction d'objets ou déchets à récupérer, éventuellement obturables par des plaques à battant 2D. Une trappe de visite 2E est généralement ménagée dans l'un des pans 2A.

La paroi de fond 4 est articulée sur la paroi latérale 2 autour d'un axe d'articulation 5. A distance de cet axe sont ménagés des organes complémentaires de verrouillage 6 portés respectivement par la paroi latérale 2 et la paroi de fond 4.

Selon l'invention ces organes complémentaires de verrouillage comportent un organe actif de verrouillage porté par la paroi latérale à l'intérieur du conteneur et désigné par 6A aux figures 3a à 3c et un organe inerte de verrouillage 6B porté par la paroi de fond 4. Cet organe actif de verrouillage n'est manoeuvrable que de l'intérieur ; une ligne de transmission 7 est prévue à l'intérieur de ce conteneur pour permettre une manoeuvre de cet organe 6A à partie d'un dispositif de commande à distance non représenté.

Dans l'exemple considéré, cette ligne de transmission 7 débouche avantageusement dans la paroi de dessus 3 du conteneur. De manière préférée, cette ligne débouche dans une portion centrale 3A de cette paroi de dessus qui est surélevée par rapport au reste de ladite paroi.

Selon une disposition avantageuse de l'invention, cette ligne 7 est une canalisation adaptée à transmettre une pression variable à l'organe actif de verrouillage 6A en provenance du dispositif de commande à distance. De manière préférée cette ligne 7 aboutit à un vérin 8 comportant un piston de blocage 8A rappelé élastiquement en une configuration d'extension maximale.

On notera que la paroi de fond a une concavité tournée vers l'intérieur du conteneur et, de manière préférée, sert à la fois de fond et de socle : c'est en effet par cette paroi 4 que le conteneur repose sur le sol. Cette paroi de fond est avantageusement munie d'organes de roulement 4A tels que roulettes ou rouleaux notamment, montés rotatifs autour d'axes parallèles à l'axe 5 d'articulation.

La structure de l'organe actif de verrouillage, dans une version préférée de l'invention, ressort des figures 3a à 3e.

Cet organe de verrouillage 6B comporte principalement un verrou pivotant 9 articulé sur la paroi latérale 2 ; sur ce verrou sont ménagés un bec de retenue 10 adapté à venir en appui sous l'organe inerte de verrouillage (ici constitué par un bourrelet parallèle à l'axe d'articulation du verrou) et une portée d'appui 11 adaptée à venir en butée contre le piston de blocage 8A. De façon avantageuse ce verrou pivotant comporte en outre une portée de blocage 12, prolongeant par exemple la portée d'appui 11 précitée, adaptée à venir en appui contre ce piston de blocage 8A. Dans l'exemple représenté, ce piston de blocage comporte une extrémité renflée 8B au-dessus de laquelle vient s'appliquer cette portée de blocage, à la manière d'un cran de sureté, sous l'effet du couple de pivotement appliqué au verrou 9 par l'organe inerte de verrouillage du fait du poids de la paroi de fond 4 et de la masse d'objet qu'elle supporte éventuellement. Cette portée de blocage 12 empêche toute rétraction du piston 8A tant que le verrou 9 est soumis au poids de la paroi de fond, c'est-à-dire tant que cette paroi ne repose pas sur le sol.

De façon également avantageuse, sur le verrou pivotant 9 est ménagée, au-dessus du bec de retenue 10, une rampe 13 adaptée, lorsque l'organe inerte de verrouillage 6B est sollicité vers le haut, à appliquer au verrou un mouvement de rotation tendant à le ramener en position de verrouillage mais à maintenir la porté de blocage 12 à l'écart latéralement de l'extrémité renflée 8B du piston.

Les opérations de soulèvement, déchargement et de repose du conteneur sont illustrées par les figures 2 à 4c.

Un véhicule de récupération, muni d'un bras de levage non représenté, est amené à proximité du conteneur. A ce bras de levage est fixé une tête 20 de préhension par aspiration reliée à deux canalisations 21 et 22 de mise en communication avec une source de vide ou de pression. Cette tête 20 de préhension est conformée en sorte d'isoler un volume central 23 dans lequel débouche la canalisation 7 et un volume annulaire étanche 24. Dans l'exemple représenté cette tête 20 comporte une cavité adaptée à coiffer de manière étanche la partie centrale surélevée 3A de la paroi de dessus du conteneur.

Par dépression dans le volume annulaire 24, on soulève le conteneur, et on l'amène au-dessus d'une aire de déchargement telle qu'un benne portée par le véhicule précité. Toute ouverture intempestive de la paroi de fond est évitée du fait de la portée de blocage 12 du verrou 9. On abaisse le conteneur jusqu'à le faire reposer sur la benne ou la masse des déchets déjà accumulés. L'organe inerte de verrouillage 6B se soulève légèrement vis-à-vis du bec de retenue 10 (voir figure 3a) et par poussée sur la rampe 13, provoque l'éloignement latéral des portées 11 et 12 vis-à-vis du piston ou poussoir de blocage 8A, que l'on peut alors commander en rétraction par dépression dans les canalisations 7 et 21 (voir figure 3b). En variante c'est une surpression que l'on applique à ces canalisations, la canalisation 7 comportant alors un élément de conversion pneumatique adapté à appliquer une dépression au verin 8.

Les organes de verrouillage 6 n'étant plus bloqués, un mouvement d'élévation du conteneur va permettre le basculement progressif vers le bas de la paroi de fond 4 (voir figure 3c).

Après déchargement, lorsque l'on ramène le conteneur à son emplacement, l'abaissement de ce conteneur amène la paroi de fond en contact avec le sol ; les organes de roulement 4A précités provoquent alors une fermeture progressive de cette paroi (figures 4 à 4c).

En fin de fermeture, le piston de blocage 8A ayant été ramené en configuration d'extension, la poussée de l'organe inerte de verrouillage 6B sur la rampe 13 du verrou provoque un retour de ce verrou en sa configuration de verrouillage (figures 3d et 3e). ⁻

On appréciera que la fermeture de la paroi de fonds et son verrouillage découle de façon automatique de la pose du conteneur sur le sol : aucune intervention manuelle directe n'est nécessaire. On notera par ailleurs que dans l'exemple considéré, une grande sécurité de fonctionnement est assurée du fait que le dispositif de commande à distance n'agit pas sur le verrou lui- même mais sur un poussoir de blocage associé à celui-ci.

Il va de soi que la description qui précède n'a été proposée qu'à titre illustratif et que de nombreuses variantes peuvent être proposées par l'homme de l'art. Ainsi notamment la préhension du conteneur en vue de son soulèvement ou la transmission de l'ordre de manoeuvre de l'organe actif de verrouillage peut être mécanique (la ligne 7 devenant une tringlerie) ou électrique (la ligne 7 est alors une ligne électrique).

## Revendications

1. Conteneur de récupération à fond basculant, par exemple pour une récupération de vieux papiers, du type muni d'ouvertures d'introduction d'objets et comportant une paroi latérale (2) fermée sur elle-même, une paroi de dessus (3) et une paroi de fond (4) articulée sur la paroi latérale, ainsi que des organes complémentaires de verrouillage (6) portés par la paroi de fond et cette paroi latérale, caractérisé en ce que les organes de verrouillage se composent d'un organe actif (6A ; 9-8A) fixé à la paroi latérale à l'intérieur du conteneur et un organe inerte (6B) porté par la paroi de fond, cet organe actif, normalement rappelé élastiquement en une configuration de verrouillage, étant relié à une ligne de transmission (7) interne au conteneur et adaptée à mettre en communication cet organe actif avec un dispositif de commande à distance.

2. Conteneur selon la revendication 1, caractérisé en ce que cette ligne de transmission (7) interne au conteneur débouche dans la paroi de dessus (3).

3. Conteneur selon la revendication 1 ou la revendication 2, caractérisé en ce que l'organe actif de verrouillage est un verrou oscillant (9) comportant un bec de retenue (10) adapté à venir en appui sous l'organe inerte de verrouillage (6B) et une portée d'appui (11) adaptée à venir en butée contre un poussoir mobile de blocage (8A) adapté à être rétracté par le dispositif de commande à distance.

4. Conteneur selon la revendication 3, caractérisé en ce que ledit verrou pivotant (9) comporte en outre une portée de blocage (12) adaptée à venir en appui contre ce poussoir de blocage (8A) et le retenir en configuration d'extension sous l'effet du couple de pivotement appliqué au verrou par l'organe inerte de verrouillage (6B) du fait du poids de la paroi de fond (4) et de la masse d'objets qu'elle supporte.

5. Conteneur selon la revendication 3 ou la revendication 4, caractérisé en ce que le verrou pivotant -

(9) comporte au-dessus du bec de retenue (10) une rampe (13) adaptée, lorsque le verrou pivotant est en configuration de déverrouillage et que l'organe inerte de verrouillage (6B) remonte vers le haut, à ramener ce verrou en configuration de verrouillage sous la poussée dudit organe inerte de verrouillage.

6. Conteneur selon l'une quelconque des revendications 1 à 5, caractérisé en ce que la paroi de fond présente une concavité dirigée vers l'intérieur du conteneur et présente à sa surface extérieure des organes de roulement (4A) dont les axes sont parallèles à l'axe d'articulation (5) de la paroi de fond en sorte de ramener la paroi de fond en configuration fermée lorsque le conteneur est rapproché d'une surface d'appui horizontale sur lesquelles lesdits organes viennent rouler.

7. Conteneur selon l'une quelconque des revendications 1 à 6, caractérisé en ce que la ligne de transmission (7) est une canalisation adaptée à transmettre une variation de pression de fluide en provenance du dispositif de commande à distance.

8. Conteneur selon la revendication 7, caractérisé en ce que la ligne de transmission débouche dans une portion centrale (3A) de la paroi de dessus (3) qui est surélevée par rapport au reste de cette paroi.

9. Conteneur selon la revendication 8, caractérisé en ce que cette portion centrale (3A) est adaptée à coopérer avec une tête de préhension par aspiration (20) conformée à cet effet.
